# EUROPÄISCHE PATENTSCHRIFT

(11) **EP 1 169 721 B1**
(45) Veröffentlichungstag und Bekanntmachung des Hinweises auf die Patenterteilung: **11.02.2004**
(21) Anmeldenummer: 00916857.6
(22) Anmeldetag: 22.02.2000
(51) Int. Cl.: H01H 3/22

(54) **MOTORANTRIEB FÜR AUTOMATISCHE LASTUMSCHALTER UND ZUSÄTZLICHER MANUELLER NOTBETÄTIGUNGSFUNKTION**
MOTOR DRIVE FOR AUTOMATIC CHANGE-OVER SWITCH WITH ADDITIONAL MANUAL EMERGENCY OPERATION FUNCTION
COMMANDE PAR MOTEUR POUR COMMUTATEURS DE REGLAGE EN CHARGE AUTOMATIQUES ET FONCTION MANUELLE ADDITIONNELLE DE COMMANDE DE SECOURS

(30) Priorität: 08.04.1999 DE 19915884
(43) Veröffentlichungstag der Anmeldung: 09.01.2002
(73) Patentinhaber: EFEN GmbH, 65344 Eltville (DE)
(72) Erfinder: TRAUTMANN, Günther, D-90592 Schwarzenbruck (DE); PETERREINS, Jörg, Ulrich, D-90518 Altdorf (DE)
(74) Vertreter: Kruspig, Volkmar, Dipl.-Ing.
(86) Internationale Anmeldenummer: PCT/EP2000/001441
(87) Internationale Veröffentlichungsnummer: WO 2000/062316

(56) Entgegenhaltungen:
- DE-A- 4 142 548

## Beschreibung

Die Erfindung betrifft einen Motorantrieb für automatische Lastumschalter und zusätzlicher manueller Notbetätigungsfunktion, wobei der Antrieb eine Scheibe mit umlaufendem Stellnocken aufweist und der Stellnocken in ein Kulissenschaltblech eingreift, welches über eine Achse in mechanischer Wirkverbindung mit dem Rotor des Schalters steht, gemäß Oberbegriff des Patentanspruchs 1.

Automatische Lastumschalter mit Motorantrieb zur Verbindung eines Verbrauchers wahlweise mit zwei Energiequellen sind bekannt. Die genannten Energiequellen sind entweder die Netzeinspeisung oder eine Netzersatzanlage, z.B. ein Notstromaggregat.
Automatische Lastumschalter werden z.B. in Anlagen eingesetzt, in denen die Stromversorgung nur kurz oder nicht unterbrochen werden darf. Die Verwendung ist auch dann insbesondere relevant, wenn die Anlage von einer Schaltwarte und vom Bedienenden weit entfernt ist.

Lastumschalter mit motorischem Antrieb werden von der Firma Peterreins Schalttechnik GmbH, Schwabach, in unterschiedlichen Ausführungen unter der Bezeichnung "FMU-MOT" angeboten.
Bekannte Motorantriebe können auch nachträglich an bereits vorhandene Lastumschalter angebaut werden. Für den Notbetrieb, z.B. bei Ausfall des Motors, ist eine manuelle Betätigung erforderlich, wobei bei den oben genannten Typen der Handantrieb mit einem zusätzlichen Drehgriff über eine separate Achse oder einen zusätzlichen Eingriff erfolgt.

Es hat sich jedoch gezeigt, daß zum einen die mechanische Kraftübertragung vom Motor zum Schalter bzw. zu den Schaltgliedern kompliziert, kostenintensiv und störanfällig ist und zum anderen beim Handbetrieb hohe Kräfte aufgebracht werden müssen, um Motor und Getriebe mit zu bewegen. Auch das denkbare Entfernen des motorischen Antriebs für den manuellen Notbetrieb ist technisch sehr aufwendig und genügt nicht den gestellten Sicherheitsanforderungen.

Aus der Patentschrift DE41 42 548 C2 ist ein Antrieb für einen Trennschalter, insbesondere für einen Fahrleitungsschalter bekannt, wobei der Antrieb eine von einem Motor oder von Hand betätigbare, auf den Schalter wirkende Antriebswelle enthält. Ein Schneckengetriebe weist eine vom Motor antreibbare und einer konzentrischen Lagerung der Antriebswelle dienende Hohlwelle auf. In der Hohlwelle ist eine die Antriebs- und die Hohlwelle voneinander trennende oder haftschlüssig miteinander verbindende Kupplung angeordnet, welche bei Umstellung von Motor- auf Handbetrieb unter Aufhebung der erwähnten Verbindung gegen eine Stellkraft ausrückbar ist. Die Ausführung einer Hohlwelle mit innenliegender Kupplung ist jedoch konstruktiv kompliziert und fertigungstechnologisch mit höheren Aufwendungen verbunden, insbesondere wenn berücksichtigt wird, daß im Regelfall der Lastschalter oder Lastumschalter ferngesteuert motorbetrieben wird und nur in Ausnahmesituationen ein Handbetrieb erfolgt.

Es ist daher Aufgabe der Erfindung, einen Motorantrieb für automatische Lastumschalter und zusätzlicher manueller Notbetätigungsfunktion anzugeben, der es in einfacher Weise gestattet, die erforderlichen motorischen Kräfte auf die Schalterwelle bzw. den Rotor des Schalters zu übertragen, und andererseits in besonders einfacher Weise ein Entkoppeln des Motors oder Getriebes vom Schaltrotor gestattet, so daß mit verträglichem Kraftaufwand ein manuelles Schalten gewährleistet ist.

Die Konstruktion ist dabei derart auszubilden, daß auch ein sicheres Wiederanlaufen bei erneuter Motorinbetriebnahme erreicht werden kann, ohne daß die Gefahr eines Blockierens des Motors oder einer Zerstörung des motorischen Antriebs oder der einzelnen Antriebselemente besteht.

Die Lösung der Aufgabe der Erfindung erfolgt mit einem Motorantrieb gemäß den Merkmalen des Patentanspruchs 1, wobei die Unteransprüche mindestens zweckmäßige Ausgestaltungen und Weiterbildungen umfassen.

Der Grundgedanke der Erfindung besteht darin, konstruktiv umgesetzt dafür Sorge zu tragen, daß bei Notbetätigung durch Einführen oder Aufsetzen eines Drehgriffs auf die Antriebsachse, die dem Verstellen des Schaltrotors dient, eine Relativbewegung in axialer Richtung ausführbar ist. Durch diese Relativbewegung löst sich der bis dahin bestehende Eingriff zwischen einem an sich bekannten Kulissenschaltblech und einem Stellnocken, der auf der Antriebsscheibe angeordnet ist. Nach einem derartigen Entkoppeln kann dann mit Hilfe des Drehgriffs oder dergleichen Mitteln die gewünschte Umschaltung zwischen den Schaltstellungen I-0-II vorgenommen werden.

Durch Vorsehen geeigneter Federelemente stellt sich nach Entfernen des Drehgriffs der Rastzustand zwischen Stellnocken und Kulissenschaltblech wieder ein.
Das Kulissenschaltblech in Wirkverbindung mit dem Stellnocken ist so ausgebildet, daß unabhängig von der manuellen Schaltstellung bei Wiederaktivieren des motorischen Antriebs der Motor immer in die jeweilige Folgeschaltrichtung eingreift, die gewünscht und vorgegeben ist.

Mit Hilfe des vorbeschriebenen Drehgriffs, welcher einen Betätigungsfortsatz aufweist, kann im Falle einer Betriebsstromunterbrechung des Motorantriebs die gewünschte manuelle Notschaltung durchgeführt werden.

Bei einem bevorzugten Ausführungsbeispiel der Erfindung ist oberhalb des Kulissenschaltblechs, die bereits erwähnte Achse radial umgebend, eine axial verschiebliche Druckscheibe angeordnet, die einen Druckstift sowie einen Führungsstift umfaßt.

Auf der Achse ist weiterhin ein sogenannter Schaltblechträger befestigt, wobei der Schaltblechträger an der der Antriebsscheibe gegenüberliegenden Seite eine Fase oder Schräge aufweist.

Mit axialer Verschiebung der Druckscheibe bewegt sich der Druckstift in Richtung Kulissenschaltblech und drückt letzteres gegen die Fase oder Schräge, so daß sich ein vorgebbarer Kippwinkel einstellt mit der Folge, daß die Kulisse vom Stellnocken abhebt bzw. letzterer aus der Kulisse heraustritt.

Den Führungsstift umgebend ist eine Schraubenfeder angeordnet, welche eine federkraftunterstützte Rückbewegung des Kulissenschaltblechs und/oder des Drehgriffs bewirkt, wobei der Führungsstift in einer Bohrung des Schaltblechs beweglich gleitet und an der Druckscheibe z.B. durch Sicherungsringe oder dergleichen Befestigungsmittel fixiert ist.

Das Kulissenschaltblech befindet sich im Betriebszustand im wesentlichen parallel zur Antriebsscheibe und besitzt seitliche, blockierverhindernde Anlaufschrägen.
Die Anlaufschrägen verhindern ein Aufschlagen des Stellnockens auf das Kulissenschaltblech dann, wenn bei bestimmten Schaltstellungen der Motor durch Fehlschaltung in die falsche Drehrichtung gebracht wurde. Die Anlaufschrägen erlauben es in Verbindung mit der axialen Beweglichkeit des Kulissenschaltblechs, dieses anzuheben, bis der Stellnocken der Antriebsscheibe wieder in die entsprechende Kulisse des Schaltblechs eingreift.

Der Betätigungsfortsatz des Drehgriffs besitzt einen an die Achse angepaßten, vorzugsweise rechteckigen oder quadratischen Querschnitt, wobei am freien Ende des Fortsatzes ein Querstift befindlich ist, der sich gegen die Gehäuseinnenwandung des Antriebs beim gewünschten manuellen Betrieb abstützt.

Der erwähnte Querstift besitzt eine multifunktionale Wirkung. Es kann die Gehäuseabdeckung den Schaltstellungen entsprechend angepaßte Schlitze aufweisen. Bei Eindrücken der Schaltachse bzw. Bewegen des Drehgriffs des Betätigungsfortsatzes nach unten taucht der Querstift durch einen der jeweiligen Schaltstellung zugeordneten Schlitze in das Gehäuseinnere und betätigt gleichzeitig die Druckscheibe, d.h. verschiebt letztere nach unten. Infolgedessen bewegt sich auch der Druckstift in Richtung Kulissenschaltblech und verbringt dieses durch die Wirkung der Fase oder Schräge in eine Winkellage mit dem Ziel der Entkopplung von Stellnocken und Kulissenschaltblech.

Der nunmehr an der Innenseite der Gehäuseabdeckung bzw. der Gehäuseöffnung anliegende Querstift verhindert weiterhin ein ungewolltes Herausdrücken der Schaltachse während der Drehung zwischen den einzelnen Schaltstellungen und gibt andererseits die Drehbewegung erst dann frei, wenn das Kulissenschaltblech ausreichend weit aus dem Eingriff des Stellnockens herausgehoben wurde. Nachdem der Schaltvorgang vollzogen wurde, drückt die am Führungsstift fixierte Schraubenfeder das Kulissenschaltblech wieder auf die Antriebsscheibe und zusätzlich den Betätigungsfortsatz bzw. die Schaltachse nach außen.

Mit anderen Worten ist also die Konstruktion hinsichtlich des Schlitzes bzw. der Schlitze so gewählt, daß diese eine Tiefe oder einen Abstand zur Gehäuseoberfläche derart aufweisen, daß der Betätigungsfortsatz eine ausreichende axiale Bewegung der Druckscheibe und des Druckstifts zum Entkuppeln von Kulissenschaltblech und Stellnocken bewirkt, um im Anschluß die gewünschte manuelle Drehbewegung für die Notbetätigung freizugeben.

Bei einer alternativen Ausführungsform ist, ohne daß das Grundprinzip der Erfindung verlassen wird, die Achse längsverschieblich geführt, wobei die Achse mindestens teilweise umgebend und mit dieser verbunden das Kulissenschaltblech angeordnet ist.

Die Achse und/oder das Kulissenschaltblech stützt sich zu einem Festpunkt über eine Feder ab, so daß beim axialen Verschieben von Achse mit Kulissenschaltblech sich der Eingriff zum Stellnocken löst. Durch die Federkraft wird beim Aufheben der Längsverschiebekraft der Eingriffszustand erneut hergestellt, so daß der Motorbetrieb des Lastumschalters erneut aufgenommen werden kann.

Auch bei diesem Ausführungsbeispiel besitzt das Kulissenschaltblech seitliche Abkantungen als Anlaufschrägen für den Stellnocken, der auf der Antriebsscheibe befindlich ist.

Bei einer Ausführungsform der Erfindung weist das Kulissenschaltblech vorzugsweise an dem der Schaltkulisse gegenüberliegenden Ende Anschlagflächen für Endlageschalter auf. Die Anschlagflächen können auch durch Kunststoffteile mit entsprechender Formgebung, die wiederum selbst drehbeweglich sind, gebildet werden.

Mittels der vorbeschriebenen Erfindung gelingt es in besonders einfacher Weise, die erforderlichen Antriebskräfte auf einen Lastumschalter bzw. einen dort angeordneten Schaltrotor zu übertragen und andererseits im Falle einer Notbetätigung den motorischen Antrieb vom Schaltrotor abzukoppeln, so daß das manuelle Schalten ungehindert möglich wird.

Die Erfindung soll nachstehend anhand eines Ausführungsbeispiels sowie unter Zuhilfenahme von Figuren näher erläutert werden.

Hierbei zeigen:
- Fig. 1: eine Seitenansicht mit Teilschnittdarstellung des motorischen Antriebs mit Antriebsscheibe, Stellnocken und Kulissenschaltblech;
- Fig. 2: eine Draufsicht auf die Einheit aus Antriebsscheibe mit Stellnocken und Kulissenschaltblech;
- Fig. 3: eine Seitenansicht eines Teils des Antriebsgehäuses mit Druckscheibe und Querstift;
- Fig. 4: eine Darstellung ähnlich Fig. 3, jedoch mit Querstift in Betätigungsposition und axial verschobener Druckscheibe;
- Fig. 5: eine Draufsicht auf einen Teil des Antriebsgehäuses mit erkennbaren Schlitzen zur Aufnahme des Querstifts;
- Fig. 6: eine Darstellung der Anlaufschrägen in Verbindung mit dem Stellnocken auf der Antriebsscheibe; und
- Fig. 7: eine prinzipielle Darstellung eines weiteren Ausführungsbeispiels mit längsverschieblich angeordneter Achse.

Bei der Darstellung des Motorantriebs für automatische Lastumschalter nach Fig. 1 befindet sich der eigentliche Schalter in einem Schaltergehäuse 1, wobei in diesem Schaltergehäuse nicht gezeigte Anschlußkontakte, Schaltkontake, Schaltersockel und ein Lagerschild für den Schaltrotor 2 vorgesehen sind. Der Schaltrotor 2 führt mit einem Wellenende 3 auf ein Eckgetriebe 4, das im Antriebsgehäuse 5 befindlich ist. Auf einem Zwischenträger 6 ist ein Getriebeelektromotor 7 angeflanscht. Die Motorachse 8 trägt eine Antriebsscheibe 9, welche einen Stellnocken 10 aufweist.

Der Stellnocken 10 besitzt eine Zylinderform mit einer oben abgerundeten oder kegeligen Deckfläche.

Im Betriebsfall steht der Stellnocken 10 im Eingriff mit einem Kulissenschaltblech 11, welches auf der Achse 12 befindlich ist.

Das Kulissenschaltblech 11 weist Ausnehmungen 13 auf, in die der Stellnocken 10 bei Drehbewegung der Antriebsscheibe 9 eingreift und mit deren Hilfe das Kulissenschaltblech 11 bewegt werden kann. Diese Bewegung überträgt sich mittels der Achse 12 und dem Eckgetriebe 4 auf den Schaltrotor 2, so daß die gewünschten Schaltbewegungen und Schaltstellungen erreicht werden können.

Wie aus der Fig. 2 in Verbindung mit Fig. 6 ersichtlich, besitzt das Kulissenschaltblech 11 seitliche Anlaufschrägen 14, die ein (erneutes) Hineingleiten des Stellnockens 10 in die Ausnehmungen 13 nach Fehlpositionierungen bzw. Fehlschaltungen ermöglichen, ohne daß das Schaltblech oder andere mechanische Elemente beschädigt werden.

Bei diesem Entlanggleiten des Stellnockens 10 an den Anlaufschrägen 14 wird das auf dem Schaltblechträger 15 geführte Kulissenschaltblech 11 gegen die Kraft einer Schraubenfeder 16 angehoben.

Bei Notbetätigung durch Einführen oder Aufsetzen eines nicht gezeigten Drehgriffs auf die Achse 12 oder einer entsprechenden Achsenverlängerung erfolgt eine Relativbewegung in axialer Richtung, wobei hier eine Druckscheibe 17 mitgenommen wird.

Die Druckscheibe 17 umfaßt einen Druckstift 18, welcher auf das darunter befindliche Ende des Kulissenschaltblechs 11 eine Kraft ausübt.

Dadurch, daß der Schaltblechträger 15 eine Schräge 19 besitzt, kippt das Kulissenschaltblech 11 nach hinten, beim gezeigten Beispiel in Richtung des Schaltergehäuses 6, wodurch sich der vordere Teil des Kulissenschaltblechs 11 aus dem Bereich des Stellnockens 10 der Antriebsscheibe 9 herausbewegt und dann frei drehbewegt werden kann.

Die bereits erwähnte Schraubenfeder 16, welche auf einem Führungsstift 20 befindlich ist, trägt dafür Sorge, daß nach Entfernen der Notbetätigungseinrichtung sich die Druckscheibe 17 wieder in den Ausgangszustand zurückbewegt und das Kulissenschaltblech 11 in Anlage mit der Antriebsscheibe 9 gelangt, wobei hier der Stellnocken 10 wieder in die Ausnehmung 13 des Kulissenschaltblechs 11 eingreift.

Die erwähnte Schräge oder Fase 19 des Schaltblechträgers ist an der der Antriebsscheibe 9 gegenüberliegenden Seite ausgebildet.

Bezüglich des mitnehmenden Bewegens des Kulissenschaltblechs 11 durch den Stellnocken 10 auf der Antriebsscheibe 9 sei auf die Fig. 2 verwiesen.

Wie ersichtlich, weist der obere Bereich der Achse 12 bevorzugt einen quadratischen Querschnitt auf und es ist der Schaltblechträger 15 mit einem entsprechenden Innenquerschnitt versehen.

Das Kulissenschaltblech 11 ist zwar winkelbeweglich und mindestens teilweise axial verschieblich, jedoch radial fixiert, um die gewünschten Kräfte beim motorischen Antrieb übertragen zu können.

Bei Handbetätigung wird die zum Verstellen des Schaltrotors 2 erforderliche Kraft über die Achse 12 bzw. den eingebrachten oder aufgesteckten Drehgriff mittels des Eckgetriebes 4 bereitgestellt.

Der Druckstift 18 ist durch Sicherungsringe in entsprechenden Bohrungen sowohl der Druckscheibe 17 als auch dem Kulissenschaltblech 11 gehalten. Der Führungsstift 20 ist lediglich in der Druckscheibe 17 fixiert und gleitet mit seinem freien Ende in einer Bohrung oder Ausnehmung des Kulissenschaltblechs 11.

Mit der strichpunktierten Darstellung nach Fig. 1 wird die winkelverschobene Position des Kulissenschaltblechs 11 bei gewünschter Hand- oder Notbetätigung deutlich gemacht.

Den Fig. 3 bis 5 ist das Prinzip des Sicherstellens einer Schaltbewegung erst nach vollständigem Auskuppeln vom motorischen Antrieb gezeigt.

Ein Querstift 21 taucht durch einen der Schlitze 22, die im Gehäuse angeordnet sind, in das Gehäuseinnere ein und nimmt die Druckscheibe 17 in axialer Richtung mit.

Durch den Durchmesser des Querstifts 21 in Verbindung mit der Dicke der Gehäusewandung ist sichergestellt, daß eine solche axiale Verschiebung der Druckscheibe 17 und damit ein Kippen des Kulissenschaltblechs 11 erfolgt, daß ein sicheres Entkoppeln gewährleistet ist, bevor der manuelle Schaltvorgang ausführbar ist. Der an der Innenseite des Gehäuses anliegende Querstift 21 verhindert auch ein ungewolltes Herausdrücken des als Schaltachse wirkenden Betätigungsfortsatzes 23.

Dann, wenn der manuelle Schaltvorgang vollzogen ist, drückt die Schraubenfeder 16 das Kulissenschaltblech 11 wieder auf die Antriebsscheibe 9 zurück und gleichzeitig den Betätigungsfortsatz 23 nach oben bzw. nach außen.

Gemäß Fig. 6 kann der Stellnocken 10 an den Anlaufschrägen 14 entlang gleiten und das Kulissenschaltblech 11 entgegen der Wirkung der Schraubenfeder 16 anheben und in die Ausnehmungen 13 eintreten. Dieser Fall ist dann relevant, wenn bei bestimmten Schaltstellungen der Motor durch Fehlschaltung in die falsche Drehrichtung gebracht wurde. Mit der beschriebenen Lösung wird wirksam verhindert, daß der Stellnocken 10 an die Außenkante des Kulissenschaltblechs 11 anschlägt und dieses oder andere Teile beschädigt.

Bei einer weiteren, mit der Fig. 7 prinzipiell dargestellten Ausführungsform ist die Achse 12 längsverschieblich angeordnet und geführt.
Die Achse ist mindestens teilweise von dem erwähnten Kulissenschaltblech 11 umgeben, wobei das Kulissenschaltblech 11 sich über eine Feder zu einem Festpunkt 24, der Teil des Gehäuses sein kann, abstützt.

Bei axialem Verschieben in Pfeilrichtung wird das Kulissenschaltblech 11 von der Antriebsscheibe 9 abgehoben und ist ungehindert drehbar, um gewünschte manuelle Antriebskräfte auf den Schaltrotor zu übertragen.

Es besteht die Möglichkeit, sowohl das Kulissenschaltblech 11 gegen den Festpunkt 24 mittels einer Feder als auch das untere Ende der Achse durch eine Feder abzustützen, um einerseits die axiale Beweglichkeit zu gewährleisten und um andererseits ein Wiedereinrasten oder Einkoppeln der Ausnehmungen 13 im Kulissenschaltblech 11 bezüglich des Stellnockens 10 zu erreichen.

Wesentlich für die beschriebenen Ausführungsbeispiele ist, daß bei Notbetätigung durch Einführen oder Aufsetzen eines Drehgriffs auf die Achse zum Verstellen des Schaltrotors eine Relativbewegung in axialer Richtung ausführbar ist, wobei durch diese Relativbewegung dafür Sorge getragen wird, daß der im Motorbetriebsfall bestehende Eingriff zwischen Kulissenschaltblech und Stellnocken auf der Antriebsscheibe sich löst und andererseits nach Entfernen des Drehgriffs nach Beendigung der Notbetätigung sich federkraftunterstützt wieder herstellt.

Je nach Lage des Stellnockens bezüglich des betätigungsseitigen Endes der Achse wird entweder eine Kippbewegung des Kulissenschaltblechs oder eine Längsverschiebung des Blechs oder im Fall eines fest mit der Achse verbundenen Blechs eine Längsverschiebung der Achse selbst ausgeführt.

### Bezugszeichenliste

- 1: Schaltergehäuse
- 2: Schaltrotor
- 3: Wellenende
- 4: Eckgetriebe
- 5: Antriebsgehäuse
- 6: Zwischenträger
- 7: Elektromotor
- 8: Motorachse
- 9: Antriebsscheibe
- 10: Stellnocken
- 11: Kulissenschaltblech
- 12: Achse
- 13: Ausnehmung
- 14: Anlaufschrägen
- 15: Schaltblechträger
- 16: Schraubenfeder
- 17: Druckscheibe
- 18: Druckstift
- 19: Schräge des Schaltblechträgers
- 20: Führungsstift
- 21: Querstift
- 22: Schlitze
- 23: Betätigungsfortsatz
- 24: Festpunkt

## Patentansprüche

1. Motorantrieb für automatische Lastumschalter und zusätzlicher manueller Notbetätigungsfunktion, wobei der Antrieb eine Scheibe mit umlaufendem Stellnocken aufweist und der Stellnocken in ein Kulissenschaltblech eingreift, welches über eine Achse in mechanischer Wirkverbindung mit dem Rotor des Schalters steht,
**dadurch gekennzeichnet, daß**
bei Notbetätigung durch Einführen oder Aufsetzen eines Drehgriffs mit Betätigungsfortsatz auf die Achse zum Verstellen des Schaltrotors eine Relativbewegung in axialer Richtung ausführbar ist, wobei durch diese Relativbewegung sich der Eingriff zwischen Kulissenschaltblech und Stellnocken löst und nach Entfernen des Drehgriffs federkraftunterstützt wieder herstellt.

2. Motorantrieb nach Anspruch 1,
**dadurch gekennzeichnet, daß**
oberhalb des Kulissenschaltblechs, die Achse radial umgebend, eine axial verschiebliche Druckscheibe angeordnet ist, welche einen Druckstift und einen Führungsstift umfaßt,
auf der Achse ein Schaltblechträger befestigt ist, wobei der Schaltblechträger an der der Antriebsscheibe gegenüberliegenden Seite eine Fase oder Schräge aufweist und
daß mit axialer Verschiebung der Druckscheibe der Druckstift das Kulissenschaltblech gegen die Fase oder Schräge drückt und um einen vorgegebenen Winkel kippt, so daß der Stellnocken aus der Kulisse heraustritt.

3. Motorantrieb nach Anspruch 2,
**dadurch gekennzeichnet, daß**
den Führungsstift umgebend eine Schraubenfeder angeordnet ist, um eine federkraftunterstützte Rückbewegung des Kulissenschaltblechs und/oder des Drehgriffs zu bewirken, wobei der Führungsstift in einer Bohrung des Schaltblechs beweglich gleitet.

4. Motorantrieb nach einem der vorangegangenen Ansprüche,
**dadurch gekennzeichnet, daß**
das Kulissenschaltblech im Betriebszustand im wesentlichen parallel zur Antriebsscheibe verläuft und seitliche, blockierverhindernde Anlaufschrägen aufweist.

5. Motorantrieb nach einem der vorangegangenen Ansprüche,
**dadurch gekennzeichnet, daß**
der Betätigungsfortsatz des Drehgriffs einen an die Achse angepaßten, vorzugsweise rechteckigen oder quadratischen Querschnitt aufweist, wobei am freien Ende des Fortsatzes ein Querstift befindlich ist, welcher sich gegen eine Gehäuseinnenwandung beim manuellen Betrieb abstützt.

6. Motorantrieb nach Anspruch 5,
**dadurch gekennzeichnet, daß**
im Bereich einer Gehäuseöffnung zur Aufnahme der Achse oder des Betätigungsfortsatzes mindestens ein der Querstiftform angepaßter Schlitz vorgesehen ist.

7. Motorantrieb nach Anspruch 6,
**dadurch gekennzeichnet, daß**
der Schlitz eine Tiefe oder einen Abstand zur Gehäuseoberfläche derart aufweist, daß der Betätigungsfortsatz eine ausreichende axiale Bewegung der Druckscheibe und des Druckstifts zum Entkuppeln von Kulissenschaltblech und Stellnocken bewirkt, um im Anschluß die manuelle Drehbewegung freizugeben und die Endkuppelstellung bis zum Herausbewegen des Betätigungsfortsatzes zu halten.

8. Motorantrieb nach Anspruch 1,
**dadurch gekennzeichnet, daß**
die Achse längsverschieblich angeordnet und geführt ist, wobei die Achse mindestens teilweise umgebend und mit dieser verbunden das Kulissenschaltblech angeordnet ist, wobei weiterhin sich die Achse und/oder das Kulissenschaltblech sich zu einem Festpunkt über eine Feder abstützt, so daß beim axialen Verschieben von Achse mit Kulissenschaltblech sich der Eingriff zum Stellnocken löst.

9. Motorantrieb nach Anspruch 8,
**dadurch gekennzeichnet, daß**
am Kulissenschaltblech seitliche Abkantungen als Anlaufschrägen für den Stellnocken ausgebildet sind.

10. Motorantrieb nach einem der vorangegangenen Ansprüche,
**dadurch gekennzeichnet, daß**
das Kulissenschaltblech vorzugsweise an dem der Schaltkulisse gegenüberliegenden Ende Anschlagflächen für Endlageschalter aufweist.

## Claims

1. A motor drive for automatic load change-over switches and additional manual emergency actuation function, said drive having a disk with a circumferential actuating cam, and said actuating cam engaging in a shifting gate plate, which, via an axis, is in active mechanical connection with the rotor of the switch,
**characterized in that**
during emergency actuation, a relative movement may be carried out in the axial direction for readjustment of the switching rotor, by inserting or slipping on a turning handle having an actuating prolongation into/onto said axis, with the engagement between the shifting gate plate and the actuating cam releasing by said relative movement and restoring in a spring force-supported manner after removal of the turning handle.

2. The motor drive according to claim 1,
**characterized in that**
above the shifting gate plate, radially surrounding said axis, an axially displaceable pressure disk is arranged comprising a pressure pin and a guidance pin; a gate plate support is attached on said axis, with said gate plate support having a chamfer or bevel on the side opposite the drive disk, and that with an axial displacement of the pressure disk, said pressure pin presses said shifting gate plate against said chamfer or bevel, and tilts same by a predetermined angle, so that the actuating cam exits from the shifting member.

3. The motor drive according to claim 2,
**characterized in that**
a helical spring is arranged surrounding said guidance pin, so as to cause a spring force-supported back movement of the shifting gate plate and/or the turning handle, with the guidance pin movably sliding in a bore of the gate plate.

4. The motor drive according to any one of the preceding claims,
**characterized in that**
in the operational state, said shifting gate plate runs essentially parallel to the drive disk, and has lateral antilock stopping slopes.

5. The motor drive according to any one of the preceding claims,
**characterized in that**
the actuating prolongation of the turning handle has a preferably rectangular or square cross-section adapted to the axis, with a transverse pin being situated on the free end of the prolongation, which transverse pin, during manual operation, supports against an inner wall of a housing.

6. The motor drive according to claim 5,
**characterized in that**
in the zone of an opening of the housing, at least one slot adapted to the transverse pin shape is provided for receiving the axis or the actuating prolongation.

7. The motor drive according to claim 6,
**characterized in that**
said slot has a depth or a distance from the housing surface in such a manner that the actuating prolongation causes a sufficient axial movement of the pressure disk and the pressure pin for decoupling the shifting gate plate and actuating cam, so as to subsequently release the manual turning movement and to maintain the final decoupling position through to the exit movement of the actuating prolongation.

8. The motor drive according to claim 1,
**characterized in that**
the axis is arranged and guided longitudinally displaceable, with the shifting gate plate being arranged surrounding the axis at least in part and being connected with same, with the axis and/or the shifting gate plate moreover supporting towards a fixed point via a spring, so that during the axial displacement of the axis with the shifting gate plate, the engagement with the actuating cam releases.

9. The motor drive according claim 8,
**characterized in that**
lateral bevels are formed on the shifting gate plate as stopping slopes.

10. The motor drive according to any one of the preceding claims,
**characterized in that**
the shifting gate plate has stopping faces for terminal position switches preferably on the end opposite the shifting gate.

## Revendications

1. Entraînement motorisé pour un commutateur de charge automatique et fonction d'actionnement de secours manuel additionnel, ledit entraînement comprenant un disque avec une came de positionnement périphérique, et la came de positionnement s'engage dans une tôle de commutation à coulisse, laquelle est en liaison d'action mécanique avec le rotor du commutateur par l'intermédiaire d'un axe,
**caractérisé en ce que**
lors d'un actionnement de secours par introduction ou par apposition sur l'axe d'une poignée rotative comportant un talon d'actionnement pour déplacer le rotor de commutateur il est possible d'exécuter un mouvement relatif en direction axiale, et en raison de ce mouvement relatif, l'engagement entre la tôle de commutation à coulisse et la came de positionnement s'annule et peut être de nouveau établi après enlèvement de la poignée rotative, sous l'assistance de la force d'un ressort.

2. Entraînement motorisé selon la revendication 9, **caractérisé en ce que**, au-dessus de la tôle de commutation à coulisse est agencé un disque de pression axialement mobile, qui entoure radialement l'axe qui comporte une tige de pression et une tige de guidage, ledit disque de pression étant fixé sur l'axe d'un porte-tôle, ledit porte-tôle comportant sur le côté opposé au disque d'entraînement un chanfrein ou un biseau, et **en ce que** lors du déplacement axial du disque de pression, la tige de pression pousse la tôle de commutation contre le chanfrein ou le biseau et bascule d'un angle prédéterminé, de sorte que la came de positionnement sort hors de la coulisse.

3. Entraînement motorisé selon la revendication 2, **caractérisé en ce qu'**un ressort hélicoïdal est agencé autour de la tige de guidage, afin de provoquer un mouvement de retour, sous l'assistance de la force d'un ressort, de la tôle de commutation à coulisse et/ou de la poignée rotative, ladite tige de guidage coulissant en se déplaçant dans un perçage de la tôle de commutation.

4. Entraînement motorisé selon l'une des revendications précédentes, **caractérisé en ce que** la tôle de commutation à coulisse s'étend, dans la situation de fonctionnement, sensiblement parallèlement au disque d'entraînement, et comporte des pentes d'introduction latérales empêchant un blocage.

5. Entraînement motorisé selon l'une des revendications précédentes, **caractérisé en ce que** le talon d'actionnement de la poignée rotative présente une section adaptée à l'axe, de préférence rectangulaire ou carrée, et à l'extrémité libre du talon est prévue une goupille transversale qui s'appuie contre une paroi intérieure du boîtier lors de l'actionnement manuel.

6. Entraînement motorisé selon la revendication 5, **caractérisé en ce que**, dans la région d'une ouverture du boîtier destinée à recevoir l'axe ou le talon d'actionnement, est prévue au moins une fente adaptée à la forme de la goupille transversale.

7. Entraînement motorisé selon la revendication 6, **caractérisé en ce que** la fente a une profondeur ou une distance vis-à-vis de la surface du boîtier telle que le talon d'actionnement provoque un déplacement axial suffisant du disque de pression et de la tige de pression pour découpler la tôle de commutation à coulisse et la came de positionnement, afin de libérer consécutivement le mouvement rotatif manuel et pour maintenir la position de découplage jusqu'à la sortie du talon d'actionnement.

8. Entraînement motorisé selon la revendication 1, **caractérisé en ce que** l'axe est agencé et guidé en translation longitudinale, la tôle de commutation à coulisse étant agencée de manière à entourer au moins partiellement l'axe et en étant reliée à celui-ci, l'axe et/ou la tôle de commutation à coulisse s'appuyant sur un point fixe via un ressort, de sorte que lors du déplacement axial de l'axe avec la tôle de commutation à coulisse, l'engagement vers la came de positionnement s'annule.

9. Entraînement motorisé selon la revendication 8, **caractérisé en ce que** sur la tôle de commutation à coulisse sont réalisés des bords tombés latéraux à titre de pentes d'introduction pour la came de positionnement.

10. Entraînement motorisé selon l'une des revendications précédentes, **caractérisé en ce que** la tôle de commutation à coulisse présente de préférence des faces de butée pour des commutateurs de fin de course, au niveau de l'extrémité opposée à la coulisse de commutation.
